# EUROPÄISCHE PATENTSCHRIFT

(11) **EP 1 045 945 B1**
(45) Veröffentlichungstag und Bekanntmachung des Hinweises auf die Patenterteilung: **02.06.2004**
(21) Anmeldenummer: 98905219.6
(22) Anmeldetag: 08.01.1998
(51) Int. Cl.: E04B 1/76, E04F 13/08

(54) **VERWENDUNG VON TRÄGERELEMENTEN ZUR BEFESTIGUNG VON UNTERKONSTRUKTIONEN**
USE OF SUPPORT ELEMENTS FOR ATTACHING FURRING
UTILISATION D'ELEMENTS SUPPORT POUR FIXER DES SUBSTRUCTURES

(43) Veröffentlichungstag der Anmeldung: 25.10.2000
(73) Patentinhaber: KELLNER, Peter, 36214 Nentershausen-Süss (DE)
(72) Erfinder: KELLNER, Peter, D-36214 Nentershausen (DE); RIMBACH, Frank, D-36208 Wildeck-Richelsdorf (DE); OBERHAUS, Heribert, D-44359 Dortmund (DE)
(74) Vertreter: Liedtke, Klaus, Dr.
(86) Internationale Anmeldenummer: PCT/DE1998/000039
(87) Internationale Veröffentlichungsnummer: WO 1999/035350

(56) Entgegenhaltungen:
- FR-A- 2 343 869
- FR-A- 2 529 239
- FR-A- 2 545 124
- FR-A- 2 556 393
- US-A- 3 362 120
- US-A- 3 531 901
- US-A- 3 949 529
- US-A- 4 333 290

## Beschreibung

Die Erfindung betrifft die Verwendung von Trägerelementen, insbesondere zur Befestigung von Unterkonstruktionen für Fassadenbekleidungen, Dachelemente, Fußböden und dergleichen, wobei das Trägerelement einen rechteckig ausgebildetem Dämmstoffstreifen und einen darüber angeordneten und mit dem Dämmstoffstreifen verbundenen Trägerstreifen aufweist.

Zur Befestigung von Fassadenbekleidungen, von Dachkonstruktionen sowie von Fußböden an Gebäuden werden Unterkonstruktionen verwendet, mit denen die jeweiligen Bauteile an den Gebäudeteilen verbunden werden. Hierzu sind vielfältige Ausführungsformen bekannt. Die Verbindung kann beispielsweise durch eine Mörtelschicht oder mit Hilfe von speziellen Unterkonstruktionen erfolgen. Insbesondere bei der Befestigung von platten- oder tafelförmigen Fassadenelementen an der Außenseite von Gebäuden erfordern diese Unterkonstruktionen aufwendige Ausführungen. Hierzu ist es bekannt, Metall- oder Holzgerüste zu verwenden, mit denen die Fassadenelemente in der erforderlichen Position gehalten werden. Häufig werden Metallgerüste angebracht, die in Form von U-förmigen Schienen ausgeführt sind. Diese Schienen werden mittels Metallkonsolen mit Abstand von der Wand montiert. Derartige Anordnungen sind dadurch nachteilbehaftet, dass die Metallkonsolen und -schienen Wärmebrücken bilden und einen hohen Montageaufwand erfordern. Um diesen Nachteil zu vermeiden, werden in machen Fällen Holzgerüste verwendet. Mit diesen Holzgerüsten werden zwar die Wärmeverluste verringert, Holzgerüste sind jedoch durch ihre geringe Brandsicherheit für viele Anwendungsfälle ungeeignet.

Nach DE 44 15 181 A1 ist ein Unterdach für mit Dacheindeckungsplatten eingedeckte Dächer bekannt, das eine kostengünstige Ausführung ohne Wärmebrücken gewährleisten soll. Bei diesem Unterdach ist eine Dämmschicht aus mindestens zwei Arten von alternierend einzeln und parallel zu einer Dachkante spaltfrei verlegten Streifen aufgebaut ist, wobei die eine Streifenart zur Aufnahme der über eine Traganordnung eingeleiteten Dachlast der über der Dämmschicht liegenden Dachteile dient und im Verhältnis zu der anderen Streifenart eine wesentlich höhere Druckfestigkeit aufweist und gegenüber der anderen Streifenart um ein Mehrfaches schmäler ausgebildet ist. Nachteilig ist hierbei, dass an diesem Unterdach Aufbauten nur schwierig befestigt werden können. Befestigungen sind durch das Einbringen von Nägeln in die Dämmstoffstreifen vorgesehen. Aufgrund der geringen Festigkeit dieser Streifen können nur Holzaufbauten bei geringen Dachneigungen angebracht werden.

Nach DE 195 33 381 C1 ist eine vorgehängte, hinterlüftete Außenwandbekleidung mit mehreren an der Gebäudewand befestigten, in horizontalem Abstand voneinander angeordneten, vertikalen Tragleisten, mit mehreren zwischen den Tragleisten und der Gebäudewand angebrachten, plattenartigen Dämmstoffelementen und mit mehreren an den Außenflächen der Tragleisten anliegenden Trägerplatten, an deren Außenseite eine Wetterschutzschicht angeordnet ist, bei der die Tragleisten aus Mineralwolle gefertigt sind und mit ihren Innenflächen an die Gebäudewand geklebt sind.

Nachteilig ist dabei, dass das Anbringen der Außenwandbekleidung aufwendige Montagearbeitsgänge erfordert, da die Trägerstreifen zunächst an der Außenwand durch Ankleben fixiert werden müssen und anschließend die Dämmplatten eingelegt und die Trägerplatten befestigt werden müssen, wobei beim Befestigen der Trägerplatten Bohrungen durch diese und die Tragleisten gemeinsam hergestellt werden müssen, was sich als sehr schwierig erweist, weil die Tragleisten dabei von den Trägerplatten verdeckt sind.

Nach FR 2 545 124 A1 ist eine Anordnung zur Befestigung von Dachelementen bekannt, bei der ein Trägerelement mit einem rechteckig ausgebildeten Dämmstoffstreifen und einem damit verbundenen Trägerstreifen bekannt.

Ferner ist in US 4 333 290 eine Anordnung zur Befestigung wärmedämmender Elemente mit in U-förmigen metallischen Schienen angeordneten Dämmstoffstreifen beschrieben.

Der Erfindung liegt die Aufgabe zugrunde, eine Möglichkeit zur Befestigung von Unterkonstruktionen für Fassadenbekleidungen, Dachelementen, Fußböden und dergleichen anzugeben, mit der Wärmebrücken weitgehend vermieden werden und eine einfache, sichere und kostengünstige Montage der Unterkonstruktion ermöglicht wird.

Erfindungsgemäß gelingt die Lösung der Aufgabe mit der Verwendung von Trägerelementen gemäß Anspruch 1.

Eine vorteilhafte Ausgestaltungen ist im Unteranspruch angegeben.

Die Erfindung zeichnet sich durch eine Reihe von Vorzügen aus.

Die Erfindung kann beispielsweise für Außenfassaden, für Dachkonstruktionen, für Fußböden und dergleichen zur Befestigung von unterschiedlichen Bauteilen eingesetzt werden.

Das Anbringen von Außenfassaden kann in einfacher Weise durch Befestigen einer Deckplatte auf dem Trägerstreifen erfolgen. Die Deckplatte dient hierbei als Putzträgertafel, auf die dann ein komplettes Fassadensystem mit belieben Elementen aufgebracht werden kann. Vorteilhaft ist für derartige Anwendungsfälle ferner, dass keine Bewegungsfugen erforderlich sind, da die Dämmstoffstreifen eine elastische Befestigung der Fassadentafeln gewährleisten.

Die Erfindung wird im folgenden anhand von Ausführungsbeispielen näher erläutert. In den zugehörigen Zeichnungen zeigen:
- Figur 1: eine Schnittdarstellung durch das Trägerelement;
- Figur 2: eine Ausführungsform eines Trägerelement mit in den Trägerstreifen integriertem Dübel;
- Figur 3: die Kraftverhältnisse am Trägerelement;
- Figur 4: und Figur 5 ein Verbundsystem;
- Figur 6: ein Ausführungsbeispiel für ein Verbundsystem an einer Außenwand mit ebenen Flächen,
- Figur 7: eine Ausführungsform für eine Eckgestaltung,
- Figur 8: ein Ausführungsbeispiel für eine Fassadengestaltung mit integrierter transluzenter Dämmschicht,
- Figur 9: einen Detailausschnitt der in Figur 8 dargestellten Anordnung;
- Figur 10: ein Beispiel für eine Fassadenkonstruktion mit integriertem Solarkollektor;
- Figur 11: einen Detailausschnitt der in Figur 10 dargestellten Anordnung,
- Figur 12: einen Vertikalschnitt durch die in den Figuren 10 und 11,
- Figur 13: die Montage der Trägerelemente an einem Wohnhaus,
- Figur 14: das Beispiel nach Figur 13 mit eingebrachter Zwischendämmung,
- Figur 15: das Beispiel nach den Figuren 13 und 14 mit montierten Putzträgertafeln,
- Figur 16: das Beispiel nach den Figuren 13 bis 15 mit aufgetragenem Putz,
- Figur 17: das Beispiel gemäß Figur 13 mit einer Bekleidung aus Faserzement-Fassadentafeln auf einer Lattung,
- Figur 18: zwei Schnittdarstellungen durch das Trägerelement und eine Draufsicht, wobei das Blech 5 oberseitig angeordnet ist und sichtbarer Bestandteil der Fassadenbekleidung ist,
- Figur 19: eine Ausführungsvariante, bei der der Dämmstoffstreifen 2 durch ein Gewebe aus Glasfasern oder Stahl verstärkt ist,
- Figur 20: eine Schnittdarstellung durch ein Trägerelement, bei dem auch unterseitig ein Trägerstreifen 3 angeordnet ist,
- Figur 21: eine Draufsicht, zwei Querschnitte und ein Längsschnitt des Trägerelementes mit zweiseitig angeordneten Trägerstreifen und Verbindung der Trägerstreifen mit Dämmstoff und einem fachwerkartigen Gitterwerk,
- Figur 22: eine Schnittdarstellung durch das Trägerelement mit zweiseitig angeordneten Trägerstreifen 3, die eine Befestigung des Elementes nur mittels Verankerung des wandseitigen Trägerstreifens ermöglicht
und
- Figur 23: eine Schnittdarstellung durch ein Trägerelement mit in den Trägerstreifen 3 integrierter Gewindehülse.

Figur 1 erläutert das Anbringen eines Trägerelementes an einer Gebäudewand 1. Das Trägerelement besteht aus dem Dämmstoffstreifen 2 und dem Trägerstreifen 3 und ist mit Hilfe des Dübels 4 an der Wand 1 befestigt. Es ist zweckmäßig, zwischen der Wand 1 und dem Dämmstoffstreifen 2 sowie zwischen dem Dämmstoffstreifen 2 und dem Trägerstreifen 3 eine Kleberschicht 9 anzubringen. Der Trägerstreifen 3 ist zur Erhöhung der Festigkeit mit einem Blech 5 versehen. Durch das Blech 5 können von außen Befestigungselemente, vorzugsweise Schrauben eingebracht werden, die in diesem Blech einen sicheren Halt finden. Für den Dämmstoffstreifen 2 wird vorzugsweise Mineralfasermaterial verwendet, es können jedoch auch Hartschaum oder andere Dämmstoffe zur Anwendung kommen. Für den Trägerstreifen 3 wird . organisches und/oder anorganisches Material, zum Beispiel Plattenmaterial aus Calciumsilikat oder aus zementgebundenem Material verwendet.

In Figur 2 ist eine Ausführungsform dargestellt, bei der in dem Trägerstreifen 3 ein Dübel 4 und ein Verbundbefestigungselement 10 integriert ist.

Figur 3 erläutert die Kraftverhältnisse für eine Lastfallkombination, die durch das Eigengewicht des Trägersystems sowie der daran befestigten Fassadenelemente und durch hygrothermische Einwirkungen auftritt. Die Figur zeigt die Kraftwirkungen, wobei als besonderer Vorteil der Anordnung ersichtlich ist, dass der Dämmstoffstreifen 2 keine Zugkräfte aufzunehmen braucht. Die auf ihn wirkende Kraftkomponente D wird durch die Druckkraft Z, die vom Dübel auf den Dämmstoffstreifen übertragen wird, sowie durch das Eigengewicht Q hervorgerufen. Die Bauteile nehmen also jeweils die Belastungen auf, für die sie besonders geeignet sind.

In den Figuren 4 bis 7 sind Ausführungsformen für komplette Fassadensysteme dargestellt. Hierzu sind auf die Trägerstreifen Putzträgertafeln 6 aufgebracht. Die Befestigung der Putzträgertafeln 6 an dem Trägerstreifen 3 ist durch eine Kleberschicht 9 und/oder mit Schrauben 11 möglich, so dass in einfacher Weise eine sichere Befestigung gewährleistet werden kann. Auf die Putzträgertafel 6 können außenseitig Putze 12 aufgelegt werden. Das Anbringen von Keramikelementen, Glasbekleidungen oder Fassadentafeln aus Metall sowie weiteren marktgängigen Fassadentafeln ist ebenfalls möglich.

Vorteilhaft ist bei diesem Anwendungsfall auch, dass eine große Farbgestaltungsfreiheit besteht. Es können auch dunkle Beläge aufgetragen werden, weil die Wärmeausdehnung gut beherrscht wird und deshalb störende durchscheinende Fugen vermieden werden. Ferner ist die Unterkonstruktion durch die einfache Möglichkeit ihrer Gestaltung als hinterlüftetes System auch besonders für die Befestigung von Belägen mit hohem Diffussionswiderstand geeignet.

Das Ausfüllen der Zwischenräume erfolgt im hier erläuterten Beispiel mit Hilfe von Dämmstoffplatten 7, die an der Außenwand angeklebt und/oder angedübelt werden. Diese Ausführungsart gestattet es in einfachster Weise, nur durch Auswahl der Dammstoffplattenstärke entweder hinterlüftete Systeme zu erzeugen oder vollständige ausgefüllte Zwischenräume anzubringen. Das Ausfüllen der Zwischenräume kann sowohl mit Dämmstoffplatten 7, als auch mit Rollenmaterial oder durch Einschäumen von schaumfähigen Stoffen erfolgen. Ebenfalls möglich ist das Einblasen bzw. Einfüllen von schüttfähigem Dämmstoff Besonders vorteilhaft ist dabei, dass dicke Dämmschichten erzeugt werden können, was bei Verwendung von Holz als Verbundträger nicht zweckmäßig ist. Ein weiterer Vorteil besteht darin, dass eine elastische Befestigung der Fassadentafeln erzielt wird, so dass keine Bewegungsfugen erforderlich sind.
Vorteilhaft ist ferner, dass an dem Trägerstreifen 3 ein Blech 5 angebracht werden kann. In Figur 4 ist eine Ausführungsform dargestellt, bei der das Blech innen an dem Trägerstreifen 3 angebracht ist und die Stirnseite des Trägerstreifens 3 umfasst. Die Figuren 5.1 und 5.2 zeigen eine Ausführung, bei dem das Blech 5 als Zwischenblech 8 in den Trägerstreifen 3 eingearbeitet ist. Durch das Blech 5 wird die Sicherheit des Anschrauben der Putzträgertafeln 6 erhöht, weil damit hohe Kräfte aufgenommen werden können.
In Figur 5.2 sind alternative Ausführungen dargestellt. Das Zwischenblech 8 kann in eine stirnseitig eingeschnittene Nut eingeklebt oder vollständig in den Trägerstreifen 3 integriert sein. Dabei ist es vorteilhaft, wenn das Blech im mittleren Bereich gelocht ist.

Die Anordnung des Systems an ebenen Wänden sowie im Eckbereich zweier Wandflächen ist in den Figuren 6 und 7 erläutert.

Die Figuren 8 bis 12 zeigen Anwendungsbeispiele, bei denen in eine Fassadenkonstruktion mit den Bauelementen eine transluzente Wärmedämmung integriert wurde.
Bei der in den Figuren 8 und 9 gezeigten Anordnung ist zwischen zwei senkrechten Trägerelementen ein lichtdurchlässiger Dämmstoff 16 mit schwarzem Kleber 17 an die Gebäudewand 1 geklebt. Dadurch wirkt die Wand als Absorber und kann die eingestrahlte Wärmeenergie speichern. Um den Zutritt der Sonnenenergie zu ermöglichen, ist in die Fassadenbekleidung ein Fenster eingearbeitet. Zum Schutz vor zu starken Sonneneinstrahlung wurde zwischen der das Fenster bildenden Glasscheibe 20 und dem durchscheinenden Dämmstoff 16 eine bewegliche Sonnenschutzeinrichtung 19 angebracht. Die Glasscheibe 20 ist mittels einer Gummidichtung 22 und einem Metallrahmen 21 befestigt. Die Anordnung einer transluzenten Wärmedämmung ist besonders für Systeme, die eine Hinterlüftung 18 aufweisen, zweckmäßig.

Die Figuren 10 bis 12 erläutern eine weitere Ausführungsform, bei der die Wärmegewinnung mit Solarkollektoren 23 erfolgt. Hierzu wird an der Außenseite ein Solarkollektor 23 in die Fassade integriert, der direkt mit einem oder mit mehreren Heizkörpern 25, die sich innerhalb der Gebäudewand 1 befinden, verbunden ist. Durch die infolge der Sonneneinstrahlung eintretende Erwärmung wird eine Wasserzirkulation bewirkt. Mit Hilfe eines Ventils 26 wird gesichert, dass die Zirkulation des Wassers nur in der gewünschten Richtung erfolgt. Ferner ist im Flüssigkeitskreislauf ein Druckausgleichsgefäß 27 angebracht, mit dem die Wärmeausdehnung der Flüssigkeit ausgeglichen wird. Zweckmäßig ist es dabei, die in der winddichten Wanddurchdringung 28 geführten Verbindungsleitungen 24 möglichst weit im Inneren zu verlegen, damit eine Wärmebrückenwirkung der Flüssigkeit in den Fällen, in denen keine Sonneneinstrahlung vorhanden ist, minimiert wird. Um den Auftrieb der erwärmten Flüssigkeit zu verstärken, ist es zweckmäßig, zwei Kollektoren übereinander anzuordnen. Es ist natürlich auch möglich, die Kollektoren in ein übliches System der Wärmegewinnung einzubeziehen: Außen ist eine keramische Bekleidung 29 angebracht.

Die Figuren 13 bis 17 zeigen den Montageablauf beim Anbringen der Fassade. In Figur 13 ist eine Gebäudewand 1 dargestellt, auf der die Trägerelemente in vertikalen Streifen und mit Abstand in horizontaler Richtung verlegt sind. Anschließend können die Dämmplatten 7 gemäß Figur 14 zwischen den Trägerelementen befestigt werden.
In Figur 15 ist die Fassadenansicht mit vollständig auf den Trägerelementen verlegten Putzträgertafeln 6 dargestellt.
Figur 16 zeigt die fertige Fassadenansicht mit aufgetragenem Putzsystem. Anders als in der Figur 15 ist in Figur 16 ein Streifen mit integrierter transluzenter Dämmschicht 16 dargestellt. Abweichend von Figur 15 ist hier jedoch ein integrierter Streifen aus transparenter Fassadenbekleidung mit dahinterliegendem transluzentem Dämmstoff gemäß Figur 8 dargestellt.
Die Figur 17 erläutert ein Beispiel, bei dem das Trägerelement zur Befestigung einer Unterkonstruktion für Fassadentafeln aus Faserzement eingesetzt wird. Auf den Trägerelementen werden horizontal verlaufend Blechprofile oder Latten befestigt, an denen die Fassadentafeln befestigt werden.

Die Figuren 18 bis 23 zeigen weitere Ausführungsformen der Trägerelemente. In Figur 18 ist ein Element dargestellt, bei dem der Trägerstreifen oberseitig mit dem Blech 5 bekleidet ist. Dieses Blech, hergestellt aus nichtrostendem Stahl, verzinktem und/oder beschichtetem Stahl oder aus Aluminium, kann den Trägerstreifen stimseitig umfassen. Ferner kann ein Überstand des Bleches vorgesehen werden. Damit ist es möglich, Fassadentafeln mit über den Trägerelementen offenen Fugen auf den Trägerelementen zu befestigen. Die Trägerelemente werden damit als ein Teil der Fassadenbekleidung genutzt.

In Figur 19 ist ein Trägerelement, welches mit einer Verstärkung durch ein Gewebe 13 versehen ist, dargestellt. In der hier gezeigten Variante wird der Dämmstoffstreifen 2 an zwei Stirnseiten und der Unterseite mit aufgelegtem oder geklebtern Gewebe 13 versehen, das in die Klebeverbindung zwischen Dämmstoff 2 und Trägerstreifen 3 eingeklebt wird. Es sind verschiedene Ausrichtungen der Gewebestruktur möglich. Das Gewebe 13 umhüllt den Dämmstoffstreifen 2 teilweise oder vollständig und trägt zur Weiterleitung von Kräften bei. Die Seitenansicht zeigt verschiedene Ausrichtungen des Gewebes 13. Es können Metall- oder Glasgewebe sowie Gewebe aus beliebigen anderen anorganischen und/oder organischen Stoffen verwendet werden.

In Figur 20 ist eine Ausführungsform dargestellt, bei der auf zwei Seiten des Dämmstoffstreifens 2 ein Trägerstreifen 3 angeordnet ist. Dies kann für eine ausschließlich mechanische Befestigung der Elemente am Untergrund von Vorteil sein.

In Figur 21 ist ein Element gemäß Figur 20 dargestellt, bei dem zusätzlich zur Verbindung der Trägerstreifen 3 mit dem Dämmstoffstreifen 2 Gitterwerke 14 oder Stabwerke angebracht sind. Damit kann für den Fall, dass der Dämmstoff allein die angreifenden Kräfte nicht weiterleiten kann, eine Tragfähigkeitssteigerung erzielt werden. Das Gitterwerk 14 aus Metall, Kunststoff oder anderen organischen und/oder anorganischen Stoffen kann aus einzelnen ebenen Strukturen oder als Raumstabwerk ausgebildet sein. Eine Befestigung an den Trägerstreifen 3 kann durch Kleben, mechanische Verbindungen oder - wie in Figur 21 skizziert - durch Eingießen in das Trägerstreifenmaterial erfolgen.

Figur 22 zeigt ein Element nach Figur 20, das mittels Dübel 4 am Untergrund befestigt ist. Die Dübel 4 erfassen hier aber nur den wandseitigen Trägerstreifen 3.

Die in Figur 23 dargestellte Anordnung kombiniert die Ausführungsweisen nach den Figuren 21 und 22. Darüber hinaus ist hier der wandseitige Trägerstreifen 3 nicht vollflächig über das Element hinweggezogen, sondern bedeckt das Element nur teilflächig, und zwar soweit, wie zur Aufnahme der weiterzuleitenden Kräfte von den Dübeln 4 erforderlich ist. Zur Befestigung von Fassadenteilen und dergleichen können in den Trägerstreifen 3 Gewindehülsen 15 angeordnet sein.

### BEZUGSZEICHENLISTE

- 1: Gebäudewand
- 2: Dämmstoffstreifen
- 3: Trägerstreifen
- 4: Dübel
- 5: Blech
- 6: Putzträgertafel
- 7: Dämmstoffplatte
- 8: Zwischenblech
- 9: Kleber
- 10: Verbundbefestigungselement
- 11: Schraube
- 12: Putzsystem
- 13: Gewebe
- 14: Gitterwerk
- 15: Gewindehülse
- 16: transluzenter Dämmstoff
- 17: schwarzer Kleber
- 18: Hinterlüftung
- 19: Sonnenschutzeinrichtung
- 20: Glasscheibe
- 21: Metallrahmen
- 22: Gummidichtung
- 23: Kollektor
- 24: Verbindungsleitung
- 25: Heizkörper
- 26: Ventil
- 27: Druckausgleichsgefäß
- 28: Wanddurchdringung
- 29: keramische Bekleidung
- Q: in den Trägerstreifen eingeleitete Schubkraft
- Z: Zugkraft im Dübel
- D: schräge Druckkraft im Dübel

## Patentansprüche

1. Verwendung von Trägerelementen als Befestigungselemente für eine Unterkonstruktion, insbesondere zur Befestigung von Unterkonstruktionen für Fassadenbekleidungen, Dachelemente, Fußböden und dergleichen, wobei jedes Trägerelement einen rechteckig ausgebildeten Dämmstoffstreifen (2) und einen darüber angeordneten und mit dem Dämmstoffstreifen (2) verbundenen Trägerstreifen (3) aufweist und wobei die Trägerelemente an einer Gebäudewand (1) auf Abstand senkrecht befestigt sind und Zwischenräume bilden, in den Zwischenräumen Dämmstoff eingebracht ist, an den Trägerstreifen (3) Putzträgertafeln (6) so befestigt sind, dass die Putzträgertafeln (6) jeweils an den Trägerstreifen (3) zusammenstoßen, **dadurch gekennzeichnet, dass** mindestens zwischen zwei Trägerelementen lichtdurchlässiger Dämmstoff (16) angebracht ist.

2. Verwendung von Trägerelementen nach Anspruch 1, **dadurch gekennzeichnet, dass** für eine Fassadenbekleidung oder für eine Dachbedeckung jeweils außerhalb und innerhalb des Gebäudekörpers mindestens ein Solarkollektor (23) angebracht ist, wobei der äußere Solarkollektor (23) direkt mit dem inneren Solarkollektor (23) verbunden ist.

## Claims

1. Use of supporting elements as fastening elements for a substructure, particularly for the fastening of substructures for façade linings, roof elements, floors, and the like, with every supporting element presenting an insulating material strip (2) with a rectangular shape and a supporting strip (3) located above and connected to the insulating material strip (2), and with the supporting elements being spaced and fastened vertically at a building wall (1) and forming clearances, with insulating material being placed in the clearances, plaster supporting panels (6) being fastened to the supporting strips (3) such that the plaster supporting panels (6) each butt at the supporting strips (3), **characterized in that** optically opaque insulating material (16) is placed at least between two supporting elements.

2. Use of supporting elements as claimed in claim 1, **characterized in that**, for a façade lining or for a roofing, at least one solar collector (23) is located each inside and outside the building's body with the outside solar collector (23) being connected directly with the inside solar collector (23).

## Revendications

1. Utilisation d'éléments supports comme éléments de fixation pour une infrastructure, notamment pour la fixation d'infrastructures pour revêtements de façades, éléments de toit, planchers ou autres, où chaque élément support présente une bande de matériau isolant (2) de forme rectangulaire et une bande support (3) superposée et raccordée à la bande de matériau isolant (2), et où les éléments supports sont fixés verticalement à intervalles sur une paroi de bâtiment (1) et forment des espaces intermédiaires, dans lesquels le matériau isolant est logé, où des panneaux de support de crépi (6) sont fixés sur les bandes supports (3) de manière à ce que les panneaux de support de crépi (6) aboutent contre les bandes supports (3), **caractérisée en ce que** le matériau isolant (16) transparent est appliqué entre deux éléments supports au moins.

2. Utilisation d'éléments supports selon la revendication 1, **caractérisée en ce qu'**au moins un capteur solaire (23) est disposé à l'extérieur et à l'intérieur du corps de bâtiment pour un revêtement de façade ou une couverture de toit, le capteur solaire extérieur (23) étant directement raccordé au capteur solaire intérieur (23).
